# EUROPÄISCHE PATENTANMELDUNG

(11) **EP 4 718 008 A1**
(43) Veröffentlichungstag der Anmeldung: **01.04.2026**
(21) Anmeldenummer: 24202536.9
(22) Anmeldetag: 25.09.2024
(51) Int. Cl.: F26B 5/06, F26B 25/06

(54) **BEHÄLTER ZUM GEFRIERTROCKNEN**

(71) Anmelder: Sefar AG, 9410 Heiden (CH)
(72) Erfinder: STABERNACK, Peter, 9437 Marbach SG (CH)
(74) Vertreter: Wunderlich & Heim Patentanwälte PartG mbB

(57) **Zusammenfassung**

Behälter zum Gefriertrocknen, umfassend eine formstabile Schale (1) zur Aufnahme von Gefriertrocknungsgut, mit einer Einfüllöffnung, vorzugsweise in der Form eines Anschlussstutzens (5), zum Einfüllen des Gefriertrocknungsguts, vorzugsweise in der Form einer wässrigen Produktlösung oder Suspension, wobei die formstabile Schale (1) einen um eine Zugangsöffnung (1b) umlaufenden, vorzugsweise flächigen Flansch (2) aufweist, und wobei eine wasserdampfdurchlässige Abdeckung (3) so an dem Flansch (2) befestigt oder befestigbar ist, dass sie die Zugangsöffnung (1b) verschließt. Die wasserdampfdurchlässige Abdeckung (3) ist ferner so an dem Flansch lösbar befestigt oder befestigbar, dass sie zerstörungsfrei und rückstandsfrei von dem Flansch (2) abnehmbar ist, um die Zugangsöffnung (1b) freizugeben.

## Beschreibung

Die vorliegende Anmeldung betrifft einen Behälter zum Gefriertrocknen eines Produkts, vorzugsweise unter sterilen Bedingungen.

Beim Gefriertrocknen (auch "Lyophilisierung" genannt) einer wässrigen Produktlösung oder Suspension wird der Großteil des Wassers durch direkte Sublimation aus einer festen (Eis-) in eine gasförmige (Wasserdampf-) Phase entfernt.

Die Gefriertrocknung von pharmazeutischen Produkten erfolgt in der Regel unter sterilen Bedingungen, um bakterielle oder andere Verunreinigungen zu vermeiden. Ähnliche Bedingungen gelten, wenn das gefriergetrocknete Produkt eingeschlossen werden muss, weil es z. B. potenziell gefährdend ist.

Die konventionelle Gefriertrocknung wird in einem pharmazeutischen Reinraum mit einer HVAC-Luftversorgung durchgeführt. Der Raum muss extrem sauber gehalten und regelmäßig auf Partikel- und Keimzahlen hin untersucht werden.

Im Stand der Technik gibt es eine Reihe von Gefriertrocknungsbehältern, in die das Gefriertrocknungsgut, vorzugsweise in der Form einer wässrigen Produktlösung oder Suspension eingefüllt und in eine Gefriertrocknungsanlage eingebracht wird. Die US 5,309,649 A beschreibt ein Verfahren und einen Behälter zur Gefriertrocknung unter sterilen Bedingungen. Die Gefriertrocknung eines Produkts in loser Schüttung erfolgt hierbei in einem Beutel, Schlauch oder Trog, der zum Teil aus Kunstharz und zum Teil aus einer hydrophoben, porösen, für Mikroorganismen undurchlässigen, wasserdampfdurchlässigen Membran besteht, die miteinander an den Rändern durch Verschweißen oder Verkleben hermetisch und dicht fest miteinander verbunden sind. Aus der EP 2 157 387 A1 ist ein gattungsgemäßer Behälter für die Lyophilisierung eines Produkts bekannt, der eine formstabile und nicht faltbare einseitig offene Kunststoffschale aus Polypropylen mit einem umlaufenden flächigen Rand oder Flansch, der nach außen vorsteht, und eine die Öffnung der Schale vollständig verschließende obere Wand, welche eine dampfdurchlässige sowie bakterienundurchlässige Membran aus Polypropylen aufweist und an dem umlaufenden Flansch durch Schweißen oder Kleben befestigt ist. Der Behälter umfasst auch einen separaten undurchlässigen Snap-on-Deckel, der die obere Wand und die Membran zum Schutz abdeckt und lösbar an dem umlaufenden Rand angreift. Der Snap-on-Deckel kann in einer ersten, oberen Position, in der die Sterilisation, das Einfüllen des gefrierzutrocknenden Produkts und die Gefriertrocknung erfolgt, und in einer zweiten, unteren Position angeordnet werden, in der er in Kontakt mit dem umlaufenden Rand ist und mit diesem verschweißt werden kann, um eine permanente Verbindung und einen Verschluß der Öffnung der Schale herzustellen. Eine Seitenwand der Schale ist mit einem oder mehreren Anschlüssen bzw. Ports versehen, um das gefrierzutrocknende Produkt einzufüllen und zu entnehmen.

Ein weiteres Beispiel für einen Behälter zur Verwendung bei der sterilen Gefriertrocknung ist die LYOGUARDO-Schale (W. L. Gore and Associates, Livingston, UK). Die Oberseite der Schale besteht aus einer GORETEX^{®}-Membran aus expandiertem PTFE (Polytetrafluorethylen), die speziell für die Lyophilisation entwickelt wurde. Die Membran und die Schale sind thermisch miteinander verschweißt, wobei die Schale einen dünnen, flexiblen Boden hat, der sich eng an den Trocknungsboden anschmiegt, um eine effiziente Temperaturübertragung zu gewährleisten. Eine zur Oberseite vorstehende Einfüllöffnung in einer Ecke des Trays ermöglicht das Einfüllen des flüssigen Gefriertrocknungsgutes. Will man das gefriergetrocknete Produkt in der LYOGUARDO-Schale über einen längeren Zeitraum aufbewahren, muss jede Schale in einen Folienbeutel gelegt werden, um den Abbau des getrockneten Produkts durch Umgebungsfeuchtigkeit oder durch Sauerstoff oder Kohlendioxid zu verhindern.

Die WO 2006/013360 A1 offenbart einen Behälter zum Gefriertrocknen eines Produkts, der eine Schale, einen Deckel und eine Membran umfasst, wobei der Deckel und die Schale zusammenwirken, um eine hermetische Abdichtung dazwischen zu bilden, und der Deckel sich relativ zur Schale bewegen kann, um das Verschließen von Fläschchen zu bewirken, die in der Schale stehend platziert sind. Die Membran ist durchlässig für Wasserdampf und atmosphärische Gase, so dass Dampfmoleküle den Behälter durch die Membran verlassen können. Die hermetische Abdichtung bleibt während der Bewegung des Deckels relativ zur Schale erhalten. In einer Ausführungsform wird eine Dichtung über den gesamten oberen Rand der Schale geklemmt. In einer anderen Ausführungsform wird eine Dichtung um die obere und äußere Seite der Schale gelegt, ähnlich wie ein dickes Gummiband. An der Außenseite der Schale befindet sich eine Rille oder ein Steg, der die Dichtung beim Herunterdrücken des Deckels festhält. Die genaue Art der Versiegelung hängt von den Bedingungen des Gefriertrocknungszyklus und dem Sterilisationsverfahren ab, zum Beispiel, wenn die Dichtung Temperaturen von bis zu -50 Grad Celsius standhalten muss. Die Membran kann einen Teil oder die Gesamtheit eines oder mehrerer Deckel, Böden und/oder Wände bilden. Bildet die Membran den gesamten Deckel, so ist sie vorzugsweise so steif, dass die Fläschchen beim Zusammendrücken zwischen den Einlegeböden der Gefriertrocknungsanlage verschlossen werden können. Die Membran kann auch ein oder mehrere Löcher im Deckel oder im Behälter (z. B. in der Oberseite, den Seitenwänden oder dem Boden des Behälters), die den freien Durchgang von Wasserdampf und atmosphärischen Gasen aus dem Behälter ermöglichen, abdecken und ist dazu an der Innenfläche des Deckels angeschweißt.

Ein Nachteil von fest verschlossenen, insbesondere verschweißten Behältern besteht darin, dass das gefriergetrocknete Material zum Entfernen aus dem Behälter entweder nur durch eine relativ kleine Einfüllöffnung zugänglich ist, so dass eine relativ große Restmenge an teurem Endmaterial in dem Behälter, insbesondere in den Ecken verbleibt, oder aber der Behälter zur vollständigen Entleerung aufgeschnitten werden muss, was aber wegen möglicher Kontamination des Endmaterials in der Regel nicht zulässig ist.

Es ist daher eine Aufgabe der Erfindung, einen Behälter zum Gefriertrocknen eines Produkts vorzuschlagen, der kostengünstig herstellbar ist und mit dem eine höhere Ausbeute an Endmaterial erzielt bzw. eine vollständige Entleerung ohne eine erhöhte Gefahr einer Kontamination erreicht werden kann.

Zur Lösung bringt die Erfindung einen Behälter zum Gefriertrocknen eines Produkts mit den Merkmalen des Patentanspruches 1 in Vorschlag. Bevorzugte Ausgestaltungen sind in den abhängigen Ansprüchen angegeben.

Insbesondere betrifft die Erfindung dabei einen Behälter zum Gefriertrocknen, umfassend eine formstabile Schale zur Aufnahme von Gefriertrocknungsgut, mit einer Einfüllöffnung, vorzugsweise in der Form eines Anschlussstutzens, zum Einfüllen des Gefriertrocknungsguts, vorzugsweise in der Form einer wässrigen Produktlösung oder Suspension, wobei die formstabile Schale einen um eine Zugangsöffnung umlaufenden, vorzugsweise flächigen Flansch aufweist, und wobei eine wasserdampfdurchlässige Abdeckung an dem Flansch durch einen Klebstoff (Adhäsiv) so befestigt oder befestigbar ist, dass sie die Zugangsöffnung verschließt. Der erfindungsgemäße Behälter ist dadurch gekennzeichnet, dass die wasserdampfdurchlässige Abdeckung so an dem Flansch lösbar befestigt oder befestigbar ist, dass sie zerstörungsfrei von dem Flansch abnehmbar ist, um die Zugangsöffnung freizugeben.

Die Erfindung beruht auf dem Grundgedanken, eine stabile Schale für das Gefriertrocknungsgut vorzusehen, die an einer Seite eine relativ großflächige Zugangsöffnung besitzt, die von der wasserdampfdurchlässigen Abdeckung lösbar verschlossen oder verschließbar ist, indem diese beispielsweise wie ein "Einrastdeckel" zerstörungsfrei und rückstandsfrei abgenommen werden kann. Dadurch kann die Zugangsöffnung praktisch vollständig freigegeben und ein einfacher und ungehinderter Zugang zum Inneren der Schale geschaffen werden, so dass das teure Endprodukt nach dem Gefriertrocknen einfach und vollständig entnommen und der Behälter vollständig entleert werden kann, ohne dass die Gefahr von Verschmutzung oder Kontamination des Endprodukts besteht.

Außerdem erlaubt die formstabile Schale eine sichere und zuverlässige Handhabung auch mit Schutzkleidung in einer Reinraumumgebung und die bis zur Entnahme verschlossene Abdeckung verhindert ein unbeabsichtigtes Verschütten des Gefriertrocknungsguts.

Die Verbindung von wasserdampfdurchlässiger Abdeckung und Schale durch die lösbare zerstörungsfreie Verbindung, vorzugsweise über eine formschlüssige Verbindung, vorzugsweise in der Form einer Einrastverbindung, die an dem Flansch durch einen mechanischen Eingriff lösbar befestigt oder befestigbar ist, erlaubt ferner die Auswahl geeigneter Abdeckungen entsprechend Material und Porosität gemäß der jeweiligen Anwendung, auch ohne auf PFAS zurückgreifen zu müssen. Das vollständige zerstörungsfreie und ggf. rückstandfreie Trennen von Abdeckung und Schale an der formschlüssigen mechanischen Verbindung erleichtert auch die materialgetrennte Entsorgung der Komponenten nach dem Prozess und ggf. eine Wiederverwendung, beispielsweise der stabilen Schale nach einer thermischen Behandlung in einem Autoklaven und/oder einer Sterilisierung durch Gammastrahlung, ohne dass Rückstände der Abdeckung zuvor entfernt werden müssen. Die flächige Ausgestaltung des Flansches erhöht die für die mechanische Trennung von Abdeckung und Schale hilfreiche Steifigkeit der Schale und eine dichtende Kontaktfläche zwischen Abdeckung und Schale und reduziert das Risiko einer ggf. unbeabsichtigten Leckage durch partielle Undichtigkeit oder eines Verschüttens bei der Handhabung beim Öffnen durch eine übermäßige Verformung.

Vorzugsweise weist die wasserdampfdurchlässige Abdeckung ein textiles Flächengebilde, wie ein Gewebe und/oder eine Membran und/oder eine Folie auf, das/die zumindest 50% der die Zugangsöffnung abdeckenden Fläche einnimmt bzw. einnehmen. Die Verwendung des textiles Flächengebildes und/oder der Membran und/oder der Folie eröffnet eine große Auswahl an Stoffen und Materialien mit unterschiedlicher Porosität. Die Erfindung ist aber nicht auf reine textile Flächengebilde beschränkt, sondern es kann auch eine Membran und/oder Folie aus PTFE, ePTFE oder PFAS freien Materialien mit der gewünschten Porosität und Dampfdurchlässigkeit ohne oder mit einer Gewebeverstärkung verwendet werden. Im Sinne der Erfindung kann unter textilem Flächengebilde ein Gewebe aber auch Gelege, Gestricke, Gewirke, Vliese oder ähnliche Gebilde verstanden werden.

Die Abdeckung kann eine umlaufende Randeinfassung aufweisen, die zur lösbaren Befestigung an dem Flansch, vorzugsweise in der Form einer/der Einrastverbindung und ohne Verwendung eines Klebstoffs oder einer nur durch Zerstörung lösbaren Verschweißung ausgebildet ist, wobei die Randeinfassung vorzugsweise mit dem textilen Flächengebilde und/oder der Membran und/oder der Folie integral eingeformt oder eingegossen ist, beispielsweise mit einem In-Mold-Verfahren. Die Randeinfassung kann dem textilen Flächengebilde (und/oder der Membran und/oder der Folie) die nötige Verstärkung der Festigkeit und Steifigkeit und ggf. Dichte verleihen, um die abdichtende, aber lösbare Verbindung zwischen der Abdeckung und dem Flansch der Schale herzustellen und das Abziehen der Abdeckung als Ganzes ohne Zerstörung bzw. Zerreißen zu ermöglichen, selbst wenn das textile Flächengebilde bzw. die Membran/Folie relativ dünn und nicht ausgeprägt reißfest ist.

Um das Abziehen der Abdeckung zu erleichtern kann die Randeinfassung abschnittsweise über den Flansch hinausstehen oder es kann an der Randeinfassung eine Art Grifflasche integral angeformt sein, um das Greifen und Abziehen der Abdeckung von dem Flansch zu ermöglichen, ggf. mit einem geeigneten Werkzeug, unter einem definierten Winkel und mit einer definierten Zugkraft.

Die umlaufende Randeinfassung kann aus einem elastischen Polymer bzw. Elastomer gebildet sein, beispielsweise aus zum Beispiel einem Softpolypropylen oder Polyamid, Silikon o.ä..

Das textilen Flächengebilde und/oder die Membran und/oder die Folie der Abdeckung ist wasserdampfdurchlässig und vorzugsweise auch bakterienundurchlässig und ist aus einem Kunststoffmaterial, vorzugsweise aus einem PTFE, ePTFE oder PFAS freien Kunststoffmaterial, gebildet, insbesondere aus einem Polymer umfassend Polyetheretherketon (PEEK), Polypropylen (PP), Polyester oder Polyamid, wobei vorzugsweise, insbesondere bei einem Gewebe, ein Garndurchmesser in µm von 10 bis 320 und/oder eine Maschenöffnung in µm von 5 bis 1000 und/oder einen offene Siebfläche in % von 1 bis 70 und/oder ein Flächengewicht in g/m² von 20 bis 200 und/oder eine Gewebedicke in µm von 30 bis 585 und/oder eine Siebfeinheit in Kettrichtung in n/cm von 8 bis 350 und/oder eine Siebfeinheit in Schussrichtung in n/cm von 8 bis 350 beträgt.

Die Schale besitzt vorzugsweise eine quaderförmige, einseitig offene Grundform, vorzugsweise mit einem Volumen von 0,5 bis 10 Litern, und die Zugangsöffnung bildet die offene Seite der Schale gegenüber einer Bodenfläche. Durch die Quaderförmige Grundform wird die Anordnung und Raumausnutzung in einer Gefriertrocknungsanlage und die möglichst vollständige Entleerung und Entnahme des gefriergetrockneten Endprodukts nach der Ablösung und Entfernung der Abdeckung begünstigt.

Die Zugangsöffnung kann von einer oder mehreren Streben überbrückt sein, wobei die Strebe(n) vorzugsweise materialeinheitlich mit dem Flansch ausgebildet ist/sind. Die Streben können eine Verformung der ggf. biegsamen Abdeckung in einem ansonsten nicht unterstützten Bereich zwischen den Flanschabschnitten insbesondere bei grö-ßeren Schalen verhindern und dadurch eine unbeabsichtigte Ablösung des Klebstoffs durch Verlagern der Abdeckung in den Randbereichen vermeiden.

Vorzugsweise sind die Abdeckung und die Schale aus demselben Grundmaterial hergestellt, beispielsweise aus Polypropylen, wobei das Material vorzugsweise autoklavierbar und/oder gammasterilisierbar ist. Die Ausbildung aus demselben oder verwandten Material vereinfacht die Herstellung und Aufbereitung und ggf. stoffliche Verwertung der Komponenten nach der Nutzung. Durch die Wahl eines geeigneten, sterilisierbaren Materials für die Schale kann diese auch für mehrfache Verwendungen vorgesehen werden. Sofern die Schale für eine einmalige Verwendung vorgesehen ist, kann durch die Wahl des Materials die Wiederverwertung und sachgerechte stoffliche Entsorgung optimiert werden.

Die Einfüllöffnung, vorzugsweise der Anschlußstutzen, kann an einer Seitenwand der Schale angebracht oder angeformt sein, kann vorzugsweise von der Seitenwand nach Außen vorstehen, vorzugsweise unter einem von der Senkrechten zur Seitenwand unterschiedlichen Winkel, vorzugsweise unter 45 Grad, und zwar weiter vorzugsweise in Richtung der Oberseite der Schale geneigt. Dadurch ist der Zugang zur Einfüllöffnung erleichtert, ohne den Raum über dem Behälter zu benötigen.

Vorzugsweise ist die Einfüllöffnung, vorzugsweise der Anschlußstutzen, über eine mechanische Verbindung mit einer Zuleitung für das Gefriertrocknungsgut lösbar koppelbar, vorzugsweise in der Form einer an dem Anschlußstutzen angeformten Gewinde- oder Bajonettverbindung. Dadurch ist eine schnelle, intuitive und definierte sowie dichte lösbare Verbindung mit einer externen Leitung zum Einfüllen des Gefriertrocknungsguts in der Form der wässrigen Produktlösung oder Suspension gewährleistet.

Vorzugsweise ist die Einfüllöffnung, vorzugsweise der Anschlussstutzen, durch eine Membran verschlossen, welche zum Einfüllen des Gefriertrocknungsguts durchstoßbar oder abziehbar ist. Dazu kann die Membran beispielsweise eine vordefinierte Öffnung zum Durchstoßen aufweisen, die mit einem spitzen Gegenstand, beispielsweise einer Einfüllnadel oder -düse definiert durchtrennt werden kann. Bis zur Durchtrennung wird die Sterilität des Innenraums gewährleistet und eine Kontamination auch bei temporärer Lagerung leerer Behälter vermieden.

Die Membran kann dabei ferner so ausgestaltet sein, dass sie nach dem Durchstoßen selbstverschließende Eigenschaft besitzt. Dazu kann die Membran zumindest in dem zu durchstoßenden Bereich beispielsweise aus einem Gummimaterial hergestellt sein.

Im Folgenden wird die Erfindung anhand einer in der beigefügten Zeichnung Fig. 1 stark schematisch dargestellten Ausführungsform beschrieben. Darin zeigen:
Fig. 1 eine perspektivische Teilansicht des Behälters im verschlossenen Zustand;
Fig. 2 eine Seitenansicht des Behälters von Fig. 1 im Schnitt (wobei ein Anschlussstutzen zum Einfüllen des Gefriertrocknungsguts in dieser Darstellung weggelassen ist); und
Fig. 3 eine Seitenansicht des Behälters ohne Abdeckung aber mit einem Anschlussstutzen an einer Seitenwand des Behälters.

Der in den Figuren schematisch dargestellte Behälter zum Gefriertrocknen gemäß einer beispielhaften Ausführungsform umfasst eine formstabile Schale oder Wanne 1 zur Aufnahme von Gefriertrocknungsgut, mit einer Einfüllöffnung, vorzugsweise in der Form eines Anschlussstutzens 5, zum Einfüllen des Gefriertrocknungsguts, vorzugsweise in der Form einer wässrigen Produktlösung oder Suspension.

Die formstabile Schale 1 hat einen um eine Zugangsöffnung 1b umlaufenden, vorzugsweise flächigen Flansch 2. Bei dem Ausführungsbeispiel definiert der Flansch 2 eine horizontale Ebene, in der die Zugangsöffnung 1b liegt, wobei der Flansch auch gegenüber einer solchen Ebene geneigt sein kann. Außerdem steht der Flansch von umlaufenden Seitenwänden des Behälters 1 nach außen vor, wobei der Flansch auch nach außen überstehen und nach unten gekrümmt oder abgewinkelt sein kann, um einen mechanischen Eingriff mit der noch zu beschreibenden Abdeckung zu verbessern.

Der Behälter weist sodann wobei die zumindest bereichsweise wasserdampfdurchlässige Abdeckung 3 auf, die so an dem Flansch 2 lösbar durch eine formschlüssige

Verbindung, beispielsweise in der Form einer Einrastverbindung 8 befestigt ist, dass sie die Zugangsöffnung 1b dicht verschließt und zerstörungsfrei sowie rückstandsfrei von dem Flansch 2 abnehmbar ist, um die Zugangsöffnung 1b der Schale 1 vollständig freizugeben.

Die wasserdampfdurchlässige Abdeckung 3 weist ein textiles Flächengebilde, beispielsweise ein Gewebe, auf, das zumindest 50% der die Zugangsöffnung 1b abdeckenden Fläche einnimmt. Die Abdeckung kann aber auch vollständig aus dem textilen Flächengebilde gebildet sein, wenn dieses hinreichend steif ist.

In der Fig. 1 ist durch anderweitige Schraffur angedeutet, dass das textilen Flächengebilde der wasserdampfdurchlässigen Abdeckung 3 eine umlaufende Randeinfassung 4 aufweist, die zur lösbaren formschlüssigen Befestigung an dem Flansch ausgebildet ist. Diese Randeinfassung 4 ist vorzugsweise mit dem textilen Flächengebilde integral eingeformt oder eingegossen, vorzugsweise in einem In-Mold-Verfahren. Die Randeinfassung 4 bildet dabei eine Art Verstärkung des textilen Flächengebildes , um die mechanische Verbindung am Flansch und das zerstörungsfreie Abnehmen zu gewährleisten. Außerdem kann das Material der Randeinfassung 4 eine Struktur haben, welche weniger porös ist als das textile Flächengebilde, so dass die Abdichtung an einer Kontaktfläche mit dem Flansch einfacher herstellbar ist.

Die Randeinfassung 4 der Abdeckung 3 kann sich (nicht dargestellt) ausgehend von dem umlaufenden Rand auch bereichsweise in der Fläche der Abdeckung über der Zugangsöffnung erstrecken und diese quasi segmentieren, beispielsweise in der Form eines Gitters, um so eine insgesamt flächige Versteifung zu erzielen. Die Randeinfassung umfasst auch integral angeformt die umlaufende formschlüssige und lösbare Einrastverbindung 8, die beispielsweise eine Außenkante des Flansches umgreift und durch manuelles Abheben an einem Ende und Abziehen entlang dem Umfang vom Flansch gelöst werden kann, wie in Fig. 2 durch einen Pfeil angedeutet ist. Die umlaufende Randeinfassung 4 ist dazu vorzugsweise aus einem elastischen Polymer oder Elastomer gebildet.

Das textilen Flächengebilde, insbesondere das Gewebe, ist wasserdampfdurchlässig und vorzugsweise auch bakterienundurchlässig und ist aus einem Kunststoffmaterial, vorzugsweise aus einem PTFE, ePTFE oder PFAS freien Kunststoffmaterial gebildet, insbesondere aus einem Polymer umfassend Polyetheretherketon (PEEK), Polypropylen (PP), Polyester oder Polyamid, wobei vorzugsweise ein Garndurchmesser in µm von 10 bis 320 und/oder eine Maschenöffnung in µm von 5 bis 1000 und/oder einen offene Siebfläche in % von 1 bis 70 und/oder ein Flächengewicht in g/m² von 20 bis 200 und/oder eine Gewebedicke in µm von 30 bis 585 und/oder eine Siebfeinheit in Kettrichtung in n/cm von 8 bis 350 und/oder eine Siebfeinheit in Schussrichtung in n/cm von 8 bis 350 beträgt.

Die Erfindung ist aber nicht auf reine textilen Flächengebilde beschränkt, sondern es kann auch eine Membran und/oder Folie (ebenfalls aus einem PTFE, ePTFE oder PFAS freien Kunststoffmaterial) mit der gewünschten Porosität und Dampfdurchlässigkeit ohne oder mit einer (Gewebe)-Vrstärkung verwendet werden.

Die Ausgestaltung der lösbaren formschlüssigen Verbindung zwischen Abdeckung und Schale (den Flansch) erfolgt unter dem Gesichtspunkt, dass die Abdeckung einerseits unter den Bedingungen des Gefriertrocknungszyklus und ggf. eines Sterilisationsverfahrens dicht und befestigt bleibt und andererseits das zerstörungsfreie Abnehmen der Abdeckung von dem Flansch des Behälters nach dem Gefriertrocknungsprozess gewährleistet ist. Der Begriff "zerstörungsfrei" bezieht sich dabei auf die Schale und auf die Abdeckung, so dass keine Bestandteile davon in das Endprodukt gelangen oder an der Außenseite der Abdeckung anhaftende Verunreinigungen in das Innere der Schale und damit in Kontakt mit dem Endprodukt gelangen.

Die Schale bzw. Wanne 1 besitzt eine quaderförmige, einseitig offene Grundform, vorzugsweise mit einem Volumen von 0,5 bis 10 Litern, und die Zugangsöffnung 1b bildet die offene Seite der Schale 1 gegenüber einer Bodenfläche. Beispielsweise kann die Schale Abmessungen nach Normgrößen für derartige Produktionsbehälter haben, beispielsweise 480mm (Breite) x 240mm (Tiefe) x 50mm (Höhe) oder Teiler bzw. Vielfache dieser Abmessungen.

Die Zugangsöffnung 1b kann von einer oder mehreren Streben (nicht dargestellt) überbrückt sein, wobei die Strebe(n) vorzugsweise materialeinheitlich mit dem Flansch 2 bzw. der Schale 1 ausgebildet ist/sind und zumindest eine Auflagefläche für die Abdeckung in der Ebene der Zugangsöffnung 1b hat/haben. Dadurch kann eine Art Auflage für die Abdeckung vorgesehen werden, die eine Durchbiegung nach unten verhindert, insbesondere bei größeren Behälterabmessungen und/oder weniger starren Abdeckungen. Eine Befestigung der Abdeckung an dieser Strebe bzw. diesen Streben ist möglich, aber nicht zwingend notwendig.

Vorzugsweise ist die Schale 1 aus Polypropylen hergestellt und ist thermisch beständig, um autoklavierbar zu sein und/oder ist gammasterilisierbar. Besonders bevorzugt ist eine Variante, bei der sowohl die Abdeckung 3 als auch die Schale 1 aus demselben Grundmaterial hergestellt sind.

Die Einfüllöffnung für das Gefriertrocknungsgut, vorzugsweise in der Form einer wässrigen Produktlösung oder Suspension kann in beliebiger Form und Struktur ausgebildet sein. Bevorzugt ist die in Fig. 3 dargestellte Variante, bei der die Einfüllöffnung als ein Anschlußstutzen 5 ausgebildet ist, der an einer schmalen Seitenwand 1a der Schale 1 angebracht oder integral angeformt ist und von dieser Seitenwand 1a nach außen vorsteht. Der Anschlußstutzen 5 erstreckt sich dabei zumindest abschnittsweise unter einem von der Senkrechten zur Seitenwand 1a unterschiedlichen Winkel, vorzugsweise unter 45 Grad nach oben und/oder zur Seite, so dass der Anschlußstutzen 5 einfacher zugänglich ist, aber nicht über die durch den Flansch 2 definierte Ebene nach oben hinausragt.

Zur Verbindung mit einer externen Leitung oder anderweitigen Zuführung für das Gefriertrocknungsgut ist die Einfüllöffnung, speziell der Anschlußstutzen 5, über eine mechanische Verbindung mit der Leitung lösbar koppelbar, vorzugsweise in der Form einer an dem Anschlußstutzen angeformten Gewinde- oder Bajonettverbindung 6. Die Größe des Anschlußstutzens 5 kann sich an den üblichen genormten Größen für Fluidverbindungen richten und beispielsweise ½ Zoll, ¾ Zoll oder 1 Zoll betragen.

Um die Sterilität des Innenraums des mit der Abdeckung verschlossenen Behälters bis zur Verwendung bzw. Befüllung zu gewährleisten kann die Einfüllöffnung, vorzugsweise der Anschlussstutzen 5, durch eine Membran verschlossen sein, welche zum Einfüllen des Gefriertrocknungsguts durchstoßbar oder abziehbar ist, und wobei die Membran vorzugsweise eine vordefinierte Öffnung zum Durchstoßen aufweist. Die Membran kann beispielsweise aus einem geeigneten Kunststoff oder Gummimaterial gemacht sein, wobei sie so ausgestaltet sein kann, dass sie nach dem Durchstoßen selbstverschließende Eigenschaft besitzt.

## Patentansprüche

1. Behälter zum Gefriertrocknen, umfassend:
eine formstabile Schale (1) zur Aufnahme von Gefriertrocknungsgut, mit einer Einfüllöffnung, vorzugsweise in der Form eines Anschlussstutzens (5), zum Einfüllen des Gefriertrocknungsguts, vorzugsweise in der Form einer wässrigen Produktlösung oder Suspension,
wobei die formstabile Schale (1) einen um eine Zugangsöffnung (1b) umlaufenden, vorzugsweise flächigen Flansch (2) aufweist, und
wobei eine wasserdampfdurchlässige Abdeckung (3) so an dem Flansch (2) befestigt oder befestigbar ist, dass sie die Zugangsöffnung (1b) verschließt,
**dadurch gekennzeichnet, dass**
die wasserdampfdurchlässige Abdeckung (3) so an dem Flansch lösbar befestigt oder befestigbar ist, dass sie zerstörungsfrei von dem Flansch (2) abnehmbar ist, um die Zugangsöffnung (1b) freizugeben.

2. Behälter zum Gefriertrocknen gemäß Anspruch 1, wobei
die wasserdampfdurchlässige Abdeckung (3) durch eine formschlüssige Verbindung, vorzugsweise in der Form einer Einrastverbindung (8), an dem Flansch (2) lösbar befestigt oder befestigbar ist.

3. Behälter zum Gefriertrocknen gemäß Anspruch 1 oder 2, wobei
die wasserdampfdurchlässige Abdeckung (3) ein textiles Flächengebilde und/oder eine Membran und/oder eine Folie aufweist, das/die zumindest 50% der die Zugangsöffnung (1b) abdeckenden Fläche einnimmt/einnehmen.

4. Behälter zum Gefriertrocknen gemäß einem der Ansprüche 1 bis 3, wobei
die wasserdampfdurchlässige Abdeckung (3) eine umlaufende Randeinfassung (4) aufweist, die zur lösbaren Befestigung an dem Flansch (2), vorzugsweise in der Form einer/der Einrastverbindung ausgebildet ist, wobei die Randeinfassung (4) vorzugsweise mit dem textilen Flächengebilde und/oder der Membran und/oder der Folie integral eingeformt oder eingegossen ist, vorzugsweise in einem In-Mold-Verfahren.

5. Behälter zum Gefriertrocknen gemäß Anspruch 4, wobei
die umlaufende Randeinfassung (4) aus einem elastischen Polymer oder Elastomer gebildet ist.

6. Behälter zum Gefriertrocknen gemäß einem der Ansprüche 1 bis 5, wobei
das textilen Flächengebilde und/oder die Membran und/oder die Folie aus Kunststoff, vorzugsweise aus PTFE, ePTFE oder aus PFAS freien Materialien gebildet ist, insbesondere aus einem Polymer umfassend Polyetheretherketon (PEEK), Polypropylen (PP), Polyester oder Polyamid, wobei vorzugsweise, insbesondere bei einem Gewebe ein Garndurchmesser in µm von 10 bis 320 und/oder eine Maschenöffnung in µm von 5 bis 1000 und/oder einen offene Siebfläche in % von 1 bis 70 und/oder ein Flächengewicht in g/m² von 20 bis 200 und/oder eine Gewebedicke in µm von 30 bis 585 und/oder eine Siebfeinheit in Kettrichtung in n/cm von 8 bis 350 und/oder eine Siebfeinheit in Schussrichtung in n/cm von 8 bis 350 beträgt.

7. Behälter zum Gefriertrocknen gemäß einem der Ansprüche 1 bis 6, wobei
die Schale (1) eine quaderförmige, einseitig offene Grundform besitzt, vorzugsweise mit einem Volumen von 0,5 bis 10 Litern, und die Zugangsöffnung (1b) die offene Seite der Schale (1) gegenüber einer Bodenfläche bildet.

8. Behälter zum Gefriertrocknen gemäß einem der Ansprüche 1 bis 7, wobei
die Zugangsöffnung (1b) von einer oder mehreren Streben überbrückt ist, wobei die Strebe(n) vorzugsweise materialeinheitlich mit dem Flansch (2) ausgebildet ist/sind.

9. Behälter zum Gefriertrocknen gemäß einem der Ansprüche 1 bis 8, wobei
die Abdeckung (3) und die Schale (1) aus demselben Grundmaterial hergestellt sind.

10. Behälter zum Gefriertrocknen gemäß einem der Ansprüche 1 bis 9, wobei
die Schale (1) aus Polypropylen hergestellt ist, vorzugsweise autoklavierbar und/oder gammasterilisierbar ist.

11. Behälter zum Gefriertrocknen gemäß einem der Ansprüche 1 bis 10, wobei
die Einfüllöffnung, vorzugsweise der Anschlußstutzen (5), an einer Seitenwand (1a) der Schale (1) angebracht oder angeformt ist, vorzugsweise von der Seitenwand (1a) nach außen vorsteht, vorzugsweise unter einem von der Senkrechten zur Seitenwand (1a) unterschiedlichen Winkel, vorzugsweise unter 45 Grad.

12. Behälter zum Gefriertrocknen gemäß einem der Ansprüche 1 bis 11, wobei
die Einfüllöffnung, vorzugsweise der Anschlußstutzen (5), über eine mechanische Verbindung mit einer Zuleitung für das Gefriertrocknungsgut lösbar koppelbar ist, vorzugsweise in der Form einer an dem Anschlußstutzen (5) angeformten Gewinde- oder Bajonettverbindung (6).

13. Behälter zum Gefriertrocknen gemäß einem der Ansprüche 1 bis 12, wobei
die Einfüllöffnung, vorzugsweise der Anschlussstutzen (5), durch eine Membran verschlossen ist, welche zum Einfüllen des Gefriertrocknungsguts durchstoßbar oder abziehbar ist, und wobei die Membran vorzugsweise eine vordefinierte Öffnung zum Durchstoßen aufweist.

14. Behälter zum Gefriertrocknen gemäß Anspruch 13, wobei
die Membran so ausgestaltet ist, dass sie nach dem Durchstoßen selbstverschließende Eigenschaft besitzt.

15. Behälter zum Gefriertrocknen gemäß Anspruch 13 oder 14, wobei
die Membran zumindest in dem zu durchstoßenden Bereich aus einem Gummimaterial hergestellt ist.
